# EUROPÄISCHE PATENTANMELDUNG

(11) **EP 0 350 580 A2**
(43) Veröffentlichungstag der Anmeldung: **17.01.1990**
(21) Anmeldenummer: 89107904.8
(22) Anmeldetag: 02.05.1989
(51) Int. Cl.: E02D 7/30

(54) **Verfahren und Vorrichtung zum Einrammen von Rohren**

(30) Priorität: 09.07.1988 DE 3823331
(71) Anmelder: Schmidt, Paul, D-57368 Lennestadt (DE)
(72) Erfinder: Hesse, Alfons, Dipl.-Ing., D-5940 Lennestadt 12 (DE)
(74) Vertreter: König, Reimar, Dr.-Ing.

(57) **Zusammenfassung**

Bei einem Verfahren zum Einrammen von Rohren in das Erdreich ist es möglich, insbesondere auch Rohre (10), die nicht aus Stahl bestehen, direkt in das Erdreich einzurammen und dabei das sich im Rohrinneren ansammelnde Erdreich zu entfernen, wenn ein Verbund von Rohren (10, 11) eingerammt wird. Den Zusammenhalt des Rohrverbundes beim Einrammen gewährleistet ein Schneidschuh (8), der in Rammrichtung vorne aufgesetzt ist und das Außen- mit einem Innenrohr (10, 11) zentriert.

## Beschreibung

Die Erfindung betrifft ein Verfahren und eine Vorrichtung zum Einrammen von Rohren in das Erdreich.

Das Einrammen von Stahlrohren, wie beispielsweise Schutz- oder Leitungsrohren, mit Hilfe einer Ramme, deren konische Schlagspitze direkt oder mittels eines Rammaufsatzes in das rückwärtige Ende eines auf Lagerböcken geführten Rohres mit einem das vordere Ende nach innen und außen übergreifenden Schneidschuh eingreift, hat sich in zunehmendem Maße in die Praxis eingeführt.

Allerdings ist es bei den bekannten Verfahren aufgrund der sehr hohen Schlagenergie der das Rammrohr in das Erdreich eintreibenden Ramme nicht möglich, Rohre die nicht wie Stahlrohr eine hohe Festigkeit und Zähigkeit besitzen, wie beispielsweise Kunststoff- oder Keramikrohre, direkt in das Erdreich einzurammen. Vielmehr wird in diesem Falle zunächst ein Erdkanal mittels z.B. eines Rammbohrgerätes hergestellt und anschließend das Keramik- oder Kunststoffrohr in den Erdkanal eingezogen, bzw. das zu verlegende Rohr kann sogleich von dem Rammbohrgerät nachgezogen werden. Allerdings sind die mittels eines Rammbohrgerätes herzustellenden Erdkanäle im Durchmesser begrenzt. Zum Verlegen eines Rohres von geringer Festig- und Zähigkeit ist es außer dem häufig erforderlich, zunächst ein Schutzrohr aus Stahl in das Erdreich einzubringen und erst danach das Kunststoff- oder Keramikrohr in das Schutzrohr einzuziehen.

Da das Rammrohr vorne bzw. am Schneidschuh offen ist, dringt - abgesehen von den Schwierigkeiten bzw. dem Aufwand beim Verlegen eines Nicht-Stahlrohres - das Erdreich während des Rammens immer weiter in das Rohrinnere ein, während der Schneidschuh das das Rohr umgebende Erdreich verdichtet und infolge seines im Vergleich zum Rohr größeren Durchmessers einen Erdkanal schafft, in dem sich das Rammrohr unter den Schlägen der Ramme mit verhältnismäßig geringer Mantelreibung vorwärtsbewegt.

In dem Maße, wie sich das Rohrinnere bei zunehmendem Rammfortschritt mit Erdreich füllt, erhöht sich auch die Erdreichreibung an der Rohrinnenwand; dies insbesondere, wenn sich das Erdreich im Rohrinnern unter dem Einfluß der Rammschläge und des vom vorderen Rohrende eindringenden Erdreichs immer mehr verdichtet. Des weiteren wird das im Rohrinnern befindliche Erdreich bei der Vorwärtsbewegung des Rohrs zwangsläufig mitbeschleunigt. Auf diese Weise ergibt sich insgesamt ein zusätzlicher Energieaufwand.

Es sind eine Reihe von Verfahren zum Entfernen des Erdreichs aus dem Rohrinneren bekannt. So läßt sich das Erdreich beispielsweise mit Hilfe einer angetriebenen Schnecke aus dem Rohrinnern entfernen. Das erfordert aber ebenso wie ein Ausspülen des Erdreichs mit Hochdruckwasser einen zusätzlichen, hohen apparativen Aufwand. Bei einem anderen Verfahren zum Entfernen des Erdreichs aus dem Rohrinnern wird nach Beendigung des Rammens in das vordere Rohrende eine an der Rohrinnenwandung dichtend anliegende Schubschei be eingesetzt und das in Rammrichtung vor der Scheibe liegende Rohrinnere unter Druckluft gesetzt, um mit Hilfe der sich unter dem Einfluß der Druckluft durch das Rohr bewegenden Schubscheibe das Erdreich gegen die Rammrichtung aus dem Rohrinnern herauszupressen. Dieses Verfahren ist ebenfalls aufwendig und läßt sich zudem angesichts der Erdreichreibung an der Rohrinnenwand nur bei kurzen Rohrlängen und geringem Reibungswiderstand durchführen.

Der Erfindung liegt daher die Aufgabe zugrunde, ein Verfahren und eine Vorrichtung zu schaffen, die ohne Schwierigkeiten das Einrammen von Rohren, die nicht aus Stahl bestehen, direkt in das Erdreich und außerdem das Entfernen des sich im Rohrinneren ansammelnden Erdreichs ermöglichen.

Erfindungsgemäß wird diese Aufgabe dadurch gelöst, daß ein Verbund aus Rohren eingerammt wird. Hierbei empfiehlt es sich, die vorzugsweise konzentrisch ineinandergesetzten Rohre in ihrer Lage zueinander zu zentrieren und die Vortriebskraft vorzugsweise über das Innenrohr in den Rohrverbund einzuleiten. Indem von zwei Rohren das äußere im Erdreich verbleibt, lassen sich ohne zusätzlichen Arbeitsgang Rohre direkt in das Erdreich einbringen. Die Rohre werden dabei von einer Startgrube aus bis zu einer Zielgrube eingerammt. Da die Rammrohre nur eine begrenzte Länge besitzen, läßt sich die Außenrohrleitung aus mehreren Rammrohren zusammenstecken. Wenn die Vortriebskraft über das vorzugsweise aus Stahl bestehende Innenrohr aufgebracht wird, kann das Außenrohr insbesondere ein Kunststoff- oder Keramikrohr sein, das sich somit in das Erdreich einbringen läßt, ohne Beschädigungen durch die Schläge der Ramme zu erleiden. Entsprechend der Entfernung von der Start- bis zur Zielgrube, lassen sich mehrere einzelne Rohre bzw. Rohrschüsse zu einem Rohrstrang zusammenfügen.

Vorzugsweise werden die Rohre schrittweise eingerammt, wobei nach jedem Schritt das mit Erdreich gefüllte Innenrohr herausgezogen, entleert und wieder eingesetzt wird. Auf diese Weise lassen sich die Außenrohre bei gleichzeitiger Bodenentnahme in das Erdreich einbringen. Denn es läßt sich auf diese Weise eine Zwischen- bzw. Teilentleerung erreichen, wenn das innere Rohr, beispielsweise nachdem es zur Hälfte in das Erdreich eingerammt ist, aus dem äußeren Rohr herausgezogen und der darin befindliche Erdkern entfernt wird. Das Innenrohr läßt sich beispielsweise mit einem Greifzug oder einer Winde herausziehen. Aufgrund des - schrittweisen Rohrvortriebs mit Zwischenentleerungen des Innenrohrs bildet sich nicht mehr wie bei bekannten Rammverfahren im Rammrohr ein der gesamten Länge des Rammrohres entsprechender und folglich mit zu beschleunigender Erdkern aus, so daß erfindungsgemäß demgegenüber geringere Vortriebskräfte zum Einrammen ausreichen. Nach jeder Zwischenentleerung wird das leere Innenrohr wieder in das Außenrohr geschoben. Nach jeder Teilentleerung ergibt sich auf einfache Weise die Möglichkeit, eine Richtungskontrolle des Rohres vorzunehmen, beispielsweise mittels Laserstrahlen. Nachdem der Rohrverbund die Zielgrube erreicht hat, wird das Innenrohr mit dem darin befindlichen Erdkern aus dem Außenrohr herausgezogen, und im Erdreich verbleibt die fertig erstellte Außenrohrleitung.

Ein in Rammrichtung vorne auf ein Außen- und ein darin vorzugsweise konzentrisch angeordnetes Innenrohr aufgesetzter Schneidschuh kann die Rohre zentrieren. Auf diese Weise läßt sich ein zwar lösbarer, während des Einrammens jedoch fester Verbund der beiden Rohre erreichen, von denen das Außenrohr ein Kunststoff- oder Keramikrohr sein kann, d.h. ein Rohr, das sich wegen der stets akuten Bruchgefahr mit den üblichen Rammverfahren nicht direkt in das Erdreich einrammen läßt.

Der Schneidschuh läßt sich vorteilhaft mit einem Stufenkragen versehen und besitzt einen Innendurchmesser, der nicht größer als der Außendurchmesser des Innenrohres ist. Der Stufenkragen erlaubt es, beide Rohre gleichzeitig zu zentrieren, und zwar umschließt der in Schlagrichtung vordere Abschnitt des Stufenkragens das gegenüber dem Außenrohr vorstehende Innenrohr, während der hintere Stufenabschnitt das Außenrohr umschließt. Mit der Begrenzung des Innendurchmessers des Schneidschuhs wird erreicht, daß kein Erdreich in den Ringspalt zwischen dem Innen- und dem Außenrohr eindringt.

Wenn der Scheidschuh Austrittsöffnungen aufweist, läßt sich zur Verringerung der Reibung zwischen dem Erdreich und dem Außenrohr von der Startgrube aus eine Gleitflüssigkeit über diese Öffnungen zuführen.

Es empfiehlt sich, daß aneinandergesetzte Innenrohre an ihren Stoßstellen fest miteinander verbunden sind. Die Rohrstöße der bis zur Fertiglänge zusammengesetzten einzelnen Innenrohre lassen sich beispielsweise mit einem Gewinde versehen und miteinander verschrauben oder durch Verschweißen dauerhaft miteinander verbinden.

Vorzugsweise kann ein auf einer Ramme angeordnetes, in das rückwärtige Ende des Innenrohres eingreifendes Zwischenstück einen das Innenrohr radial überkragenden, vorteilhaft als Mitnehmerkante ausgebildeten Mitnehmer aufweisen. Während das z.B. entweder auf der Schlagspitze oder dem rückwärtigen Ende der Ramme angeordnete Zwischenstück mit seinem vorderen Abschnitt in das Rohr eingreift, bleibt die Mitnehmerkante außerhalb des Rohres und korrespondiert mit der Stirnfläche des Außenrohres. Im Betrieb der Ramme spreizt sich der in das Innenrohr eingreifende Abschnitt des Zwischenstücks radial auf und verbindet sich innig mit der Wandung des Innenrohres; die Schlagenergie wird somit in das Innenrohr eingeleitet, und die Kante nimmt das Außenrohr, ohne Schlagenergie auf dieses zu übertragen, mit.

Die Erfindung wird nachfolgend anhand des in der Zeichnung dargestellten Ausführungsbeispiels des näheren erläutert. Beim horizontalen Rammen greift ein in einer Startgrube 1 auf einem Lagerbock 2 geführte Ramme 3 mit ihrer Schlagspitze 4 über ein Zwischenstück 5 in das rückwärtige Ende eines in das Erdreich 6 einzurammenden, auf Lagerböcken 7 geführten und am vorderen Ende mit einem Schneidschuh 8 versehenen Rohrverbundes 9 ein. Der Rohrverbund 9 besteht aus einem Außenrohr 10, beispielsweise aus Kunststoff oder Keramik, und einem Innenrohr 11, vorzugsweise aus Stahl.

Das konzentrisch in das Außenrohr 10 eingesetzte Innenrohr 11 ragt in Schlag- bzw. Rammrichtung 12 aus dem Außenrohr 10. Der dort auf den Rohrverbund 9 aufgesteckte Schneidschuh 8 zentriert gleichzeitig beide Rohre 10, 11, wozu er einen Stufenkragen 13 aufweist, der mit seinem in Schlagrichtung 12 vorderen Stufenabschnitt das vorkragende Ende des Innenrohres 11 und mit seinem hinteren Stufenabschnitt 14, der einen größeren Durchmesser als der vordere Abschnitt aufweist, das Außenrohr 10 umschließt. Der Innendurchmesser 15 des Schneidschuhs 8 ist nicht größer als der Außendurchmesser des Innenrohres 11, so daß kein Erdreich in den radialen Spalt 16 zwischen den konzentrisch ineinandergesetzten Rohren 10, 11 eindringen kann. Außerdem ist der Schneidschuh 8 mit nach Art eines Ringkanals miteinander verbundenen Austrittsöffnungen 17 versehen, von denen sich eine Gleitmittelleitung 18 durch das Zwischenstück 5 hindurch bis in die Startgrube 1 erstreckt. Am rückwärtigen, d.h. der Ramme 3 zugewandten Ende des Rohrverbundes 9 schließen die Rohre 10, 11 bündig ab, und das dort eingesetzte Zwischenstück 5 leitet die Schlagkraft der Ramme 3 über seinen in das Innenrohr 11 eingreifenden Abschnitt in den Rohrverbund ein, während das Außenrohr 10 von einer als radialer Kragen des Zwischenstücks 5 ausgebildeten Mitnehmerkante im wesentlichen ohne Kraftbeaufschlagung mitgenommen wird. Daher lassen sich insbesondere ansonsten unter Schlageinwirkung zerbrechende Rohre, wie insbesondere Kunststoff- und Keramikrohre, über den Vortrieb des Innenrohres 11 direkt im Erdreich 6 verlegen, ohne zerstörenden Einflüssen ausgesetzt zu sein.

Beim Einrammen des Rohrverbundes 9 in das Erdreich 6 wird das sich im Innenrohr 11 als Kern sammelnde Erdreich 6 zwischenentleert, z. B. nachdem der Rohrverbund 9 bis zur Hälfte in das Erdreich 6 eingerammt worden ist. Zum Entleeren werden die Ramme 3 und das Zwischenstück 5 aus dem Rohr 10 gezogen, beispielsweise mittels einer nicht dargestellten Winde; anschließend wird das Innenrohr 11 entleert und wieder in das Außenrohr 10 bis zur Anlage am Schneidschuh 8 eingeschoben sowie das Zwischenstück 5 und die Ramme 3 zum erneuten Einrammen in das rückwärtige Ende des Rohrverbundes 9 eingesetzt.

## Patentansprüche

1. Verfahren zum Einrammen von Rohren in das Erdreich, dadurch gekennzeichnet, daß ein Verbund von Rohren (10, 11) eingerammt wird.

2. Verfahren nach Anspruch 1, dadurch gekennzeichnet, daß die Rohre (10, 11) in ihrer Lage zueinander zentriert werden.

3. Verfahren nach Anspruch 1 oder 2, dadurch gekennzeichnet, daß die Vortriebskraft über das Innenrohr (11) in den Rohrverbund (9) eingeleitet wird.

4. Verfahren nach einem oder mehreren der Ansprüche 1 bis 3, dadurch gekennzeichnet, daß das mit Erdreich gefüllte Innenrohr (11) herausgezogen und entleert wird.

5. Verfahren nach Anspruch 4, dadurch gekennzeichnet, daß die Richtung des Vortriebs des Außenrohres nach dem Herausziehen des Innenrohres kontrolliert wird.

6. Vorrichtung zum Durchführen des Verfahrens nach Anspruch 1, dadurch gekennzeichnet, daß ein in Rammrichtung (12) vorne auf ein Außen- und ein Innenrohr (10, 11) aufgesetzter Schneidschuh (8) die Rohre (10, 11) zentriert.

7. Vorrichtung nach Anspruch 6, dadurch gekennzeichnet, daß der Innendurchmesser (15) des Schneidschuhs (8) nicht größer als der Außendurchmesser des Innenrohres (11) ist.

8. Vorrichtung nach Anspruch 6 oder 7, dadurch gekennzeichnet, daß der Schneidschuh (8) Austrittsöffnungen (17) aufweist.

9. Vorrichtung nach einem oder mehreren der Ansprüche 6 bis 8, dadurch gekennzeichnet, daß der Schneidschuh (8) einen Stufenkragen (13) aufweist.

10. Vorrichtung nach einem oder mehreren der Ansprüche 6 bis 9, dadurch gekennzeichnet, daß das Außenrohr (10) aus Kunststoff oder Keramik besteht.

11. Vorrichtung nach einem oder mehreren der Ansprüche 6 bis 10, dadurch gekennzeichnet, daß die Innenrohre (11) an ihren Stoßstellen fest miteinander verbunden sind.

12. Vorrichtung nach einem oder mehreren der Ansprüche 6 bis 11, dadurch gekennzeichnet, daß ein auf einer Ramme (3) angeordnetes, in das rückwärtige Ende des Innenrohres (11) eingreifendes Zwischenstück (5) einen das Innenrohr (11) radial überkragenden Mitnehmer (19) aufweist.

13. Vorrichtung nach Anspruch 12, gekennzeichnet durch, eine Mitnehmerkante (19) des Zwischenstücks (5).
